# EUROPÄISCHE PATENTSCHRIFT

(11) **EP 0 267 480 B1**
(45) Veröffentlichungstag und Bekanntmachung des Hinweises auf die Patenterteilung: **29.04.1992**
(21) Anmeldenummer: 87115670.9
(22) Anmeldetag: 26.10.1987
(51) Int. Cl.: B41J 32/00, B41J 33/14

(54) **Antriebseinrichtung für eine Farbbandkassette, sowie eine damit zusammenwirkende Farbbandkassette**
Ink ribbon cartridge drive mechanism and cooperating ink ribbon cartridge
Mécanisme d'entraînement pour cartouche à ruban encreur, ainsi que la cartouche à ruban encreur correspondante

(30) Priorität: 10.11.1986 DE 3638344
(43) Veröffentlichungstag der Anmeldung: 18.05.1988
(73) Patentinhaber: Siemens Nixdorf Informationssysteme Aktiengesellschaft, 33102 Paderborn (DE)
(72) Erfinder: Dobring, Wilfried, D-1000 Berlin 28 (DE); Güll, Peter, D-1000 Berlin 37 (DE)
(74) Vertreter: Fuchs, Franz-Josef, Dr.-Ing.

(56) Entgegenhaltungen:
- FR-A- 2 050 895
- FR-A- 2 183 492
- GB-A- 1 556 666
- US-A- 3 945 040
- US-A- 4 350 451

## Beschreibung

Die Erfindung betrifft eine Kombination der im Oberbegriff des Anspruches 1 genannten Art.

Neben Kassetten, bei denen der gesamte Bandtransport durch außerhalb der Kassette angeordnete Transportmittel erfolgt, haben sich die Kassetten der im Oberbegriff des Anspruches 1 genannten Art durchgesetzt, bei denen die innerhalb der Kassette angeordnete Transportrolle beim Einsetzen der Kassette in das Kassettengerät mit einer Antriebswelle gekuppelt wird.

Durch die US-A-4,350,451 ist bereits eine Antriebseinrichtung sowie eine Farbbandkassette der im Oberbegriff des Anspruches 1 genannten Art bekannt. Die Farbbandkassette wird quer zur Achsenrichtung der Transportrollenachse in das Gerät eingeführt, bis die Aufwickelspule tangential an einer mit einem Motor verbundenen Antriebsrolle zur Anlage kommt, die die Aufwickelspule durch Reibung antreibt. Die Kassette wird durch Federmittel an die Antriebsrolle angedrückt, so daß die Aufwickelspule auch bei sich änderndem Durchmesser stets an der Antriebsrolle anliegt. Eine derartige Einrichtung ist durch den Nachführmechanismus verhältnismäßig aufwendig. Außerdem ist mit einem Reibantrieb nicht die Antriebszuverlässigkeit und -präzision zu erreichen wie mit einer formschlüssigen Antriebskupplung.

Es ist auch bereits eine Kombination der gattungsgemäßen Art bekannt, bei welcher die Kassette in Richtung der Transportrollenachse in das Kassettengerät eingesetzt und aus diesem herausgenommen wird (DE-OS 30 15 726). Beim Einsetzen der Kassette greift ein an der Stirnseite der Antriebswelle ausgebildetes, messerartiges Mitnehmerelement in einen in der Transportrolle ausgebildeten Schlitz ein und kuppelt beide miteinander. Beim Herausnehmen der Kassette aus dem Kassettengerät entfernen sich die Transportrolle und die Antriebswelle in axialer Richtung wieder voneinander, so daß die Kupplung wieder gelöst wird.

Ein Nachteil der bekannten Anordnung wird darin gesehen, daß zusätzliche, die Kassette an mehreren Stellen haltende Arretiereinrichtungen vorgesehen werden müssen, die die Kassette im Aufnahmefach in ihrer Funktionsstellung fixieren. Zum Lösen dieser räumlich mehr oder weniger weit voneinander entfernten Arretiereinrichtungen müssen relativ aufwendige Betätigungseinrichtungen vorgesehen sein. Außerdem ist es aus konstruktiven Gründen nicht immer möglich, die Kassette in Richtung der Transportrollenachse einzusetzen bzw. zu entnehmen. Eine Einschiebe- bzw. Auswerfbewegung quer zur Transportrollenachse wirft aber neue konstruktive Probleme auf, da der eigentliche Kupplungs- und Entkupplungsvorgang zwischen der Antriebswelle und der vollkommen innerhalb der Außenkontur der Kassette liegenden Transportrolle in jedem Fall in axialer Richtung erfolgen muß.

Es ist die Aufgabe der vorliegenden Erfindung, eine Antriebseinrichtung sowie eine damit zusammenwirkende Kassette der im Oberbegriff des Anspruches 1 genannten Art zu schaffen, die mit möglichst einfachen konstruktiven Mitteln ein Einschieben und Auswerfen der Kassette quer zur Transportrollenachse erlauben.

Diese Aufgabe ist erfindungsgemäß durch die im Kennzeichen des Anspruches 1 enthaltenen Merkmale gelöst.

Die Antriebswelle ist axial verschiebbar. In der Entkupplungsstellung ist sie soweit zurückgezogen, daß die Kassette unbehindert eingeschoben oder ausgeschoben werden kann. Die am voreilenden Ende der Kassette ausgebildete Nockenfläche bewirkt, daß die Antriebswelle beim Einschieben der Kassette automatisch in ihre Entkupplungsstellung verschoben wird. Erst wenn die Antriebsrolle zur Kupplungswelle koaxial ausgerichtet ist, wird die letztere durch die Federmittel axial vorgeschoben und mit der Antriebsrolle gekuppelt. Durch die Kupplung zwischen Antriebswelle und Transportrolle ist die Kassette gleichzeitig gegen eine Bewegung in Ausschieberichtung gesichert, so daß zusätzliche Arretierungs- oder Fixierungseinrichtungen nicht vorgesehen zu sein brauchen. Um die Kassette entnehmen zu können, wird mit Hilfe der zusätzlichen Betätigungsmittel die Antriebswelle in ihrer Entkupplungs-Stellung verschoben, womit gleichzeitig auch die Verriegelung der Kassette gelöst wird, so daß diese wieder ausgeschoben werden kann.

Die erfindungsgemäß vorgesehene Rampenfläche ist konstruktiv sehr einfach und läßt sich ohne weiteres bei Kassetten von im übrigen herkömmlicher Form anbringen, so daß derartig ausgebildete Kassetten auch ohne weiteres im Zusammenhang mit bekannten Kassettengeräten verwendbar sind.

In weiterer Ausgestaltung der Erfindung ist vorgesehen, daß die Kassette und das Aufnahmefach mit zusammenwirkenden Führungseinrichtungen zum Führen der Kassette in Ein- und Ausschieberichtung versehen sind. Diese gewährleisten eine exakte Führung der Kassette, so daß beim Auflaufen der Rampenfläche gegen das Kupplungsende der Antriebswelle die Kassette nicht ausweichen kann; andererseits stellen die Führungseinrichtungen eine genaue Ausrichtung der Transportrolle zur Antriebswelle sicher.

In weiterer Ausgestaltung der Erfindung ragt die Antriebswelle durch eine Durchtrittsöffnung in einer Begrenzungswand des Aufnahmefaches hindurch und ist in einem auf der Rückseite dieser Begrenzungswand angeordneten Lagerbock axial verschiebbar gelagert; sie trägt einen in der Kupplungsstellung gegen die Rückseite dieser Begrenzungswand anliegenden Flansch, welcher demnach die Kupplungsstellung definiert. Zwischen diesem Flansch und einer Wand des Lagerbockes ist eine die Antriebswelle umgebende, diese in Richtung zur Kupplungsstellung belastende Druckfeder angeordnet.

In weiterer Ausgestaltung ist vorgesehen, daß an dem dem Kupplungsende der Antriebswelle abgewandten Teil derselben ein Betätigungshebel zur axialen Verschiebung der Antriebswelle angreift; dieser dient insbesondere zur Entkupplung der Transportrolle von der Antriebswelle und zur Entriegelung der Kassette, wie weiter vorne schon beschrieben wurde. Der Betätigungshebel ist in einer Ausgestaltung der Erfindung durch einen quer zur Antriebswellenachse schwenkbaren Schwenkhebel gebildet; dieser trägt einen Betätigungskeil, der mit einer an der Antriebswelle angeordneten Keilanordnung zusammenwirkt, wie anhand eines Ausführungsbeispieles genauer beschrieben wird.

In weiterer Ausgestaltung der Erfindung ist auf der dem Aufnahmefach zugewandten Seite der Begrenzungswand ein zur Antriebswelle koaxiales Antriebsritzel gelagert, welches eine zum Querschnittsprofil des Kupplungsendes dieser Antriebswelle komplementäre zentrale Ausnehmung aufweist; diese erlaubt einen Durchtritt und eine axiale Verschiebung der Antriebswelle und bewirkt gleichzeitig die Drehkupplung zwischen Antriebsritzel und Antriebswelle. Das Antriebsritzel selbst ist in beliebiger Weise mit einem Antriebsmotor verbunden.

Ein Ausführungsbeispiel der Erfindung ist in der Zeichnung dargestellt und im folgenden näher beschrieben. Es zeigen:
- Fig. 1: in einer perspektivischen, fragmentarischen Darstellung eine Kassette sowie ein zur Aufnahme dieser Kassette bestimmtes Aufnahmefach;
- Fig. 2: einen Schnitt entsprechend der Linie II - II in Fig. 1;
- Fig 3: eine Darstellung gemäß Figur 2, wobei die Antriebswelle ihre Entkupplungsstellung einnimmt;
- Fig. 4: eine Ansicht des Betätigungshebels zur Verschiebung der Antriebswelle in Richtung des Pfeiles IV in Fig. 1.

Die in Fig. 1 dargestellte Bandkassette 2 hat eine im wesentlichen rechteckige, flache Form. Innerhalb der Kassette 2 ist eine Transportrolle 4 drehbar gelagert, welche ein in der Kassette 2 befindliches Band, beispielsweise ein Farbband, transportiert. Die Transportrolle 4 ist mit einer axialen Kupplungsausnehmung 6 versehen, die blind oder durchgehend ausgebildet sein kann. Die Kassette 2 kann in Richtung des Doppelpfeils 8 in das Aufnahmefach 10 eines Bandgerätes eingeführt oder ausgeschoben werden. Zur exakten Führung der Kassette 2 im Aufnahmefach 10 sind an den langen Seitenkanten 12 der Kassette 2 jeweils Führungsstege 14 ausgebildet; diese greifen in Führungsnuten 16 ein, die in den Seitenkanten 12 entsprechenden Seitenwänden 18 des Aufnahmefaches 10 ausgebildet sind.

Durch die untere Begrenzungswand 20 des Aufnahmefaches 10 ragt eine Antriebswelle 22 hindurch. Diese ist zwischen der in Fig. 1 dargestellten, vollständig ausgefahrenen Kupplungsstellung und einer zurückgezogenen Entkupplungsstellung in Richtung des Doppelpfeiles 24 axial verschiebbar. Der in Fig. 1 sichtbare Teil der Antriebswelle 22 ist das Kupplungsende 26, welches im Querschnitt etwa kreuzförmig profiliert ist. Der Querschnitt des Kupplungsendes ist komplementär zum Querschnitt der Kupplungsausnehmung 6 der Transportrolle 4. Das Kupplungsende 26 kann demnach formschlüssig mit der Transportrolle 4 gekuppelt werden.

An der voreilenden kurzen Seitenkante 28 der Kassette 2 ist eine Rampenfläche 30 ausgebildet, die beim Einschieben der Kassette 2 in das Aufnahmefach 10 gegen die Antriebswelle 22 anläuft und diese nach unten drückt, so daß sie ein Einschieben der Kassette 2 nicht behindert. Bei der weiteren Einschiebebewegung der Kassette 2 gleitet das Kupplungsende auf der Unterseite der Kassette 2 entlang, bis es in koaxiale Ausrichtung mit der Transportrolle 4 kommt, so daß das Kupplungsende 26 in die Kupplungsausnehmung 6 einrasten kann. Um ein Einrasten auch bei verdrehter Stellung des Kupplungsendes 26 gegenüber der Kupplungsausnehmung 6 zu erleichtern, kann das Kupplungsende 26 und/oder die Kupplungsausnehmung 6 in bekannter Weise angefast sein.

Nach dem Einrasten des Kupplungsendes 26 in die Kupplungsausnehmung 6 ist die Kassette 2 auch gegen Ausschieben gesichert. Um die Kassette 2 aus dem Aufnahmefach 10 entnehmen zu können, ist ein Betätigungshebel 32 vorgesehen, welcher in Richtung des Doppelpfeiles 34 um einen Gelenkpunkt 36 schwenkbar gelagert ist. Beim Einschwenken des Betätigungshebels 32 aus der dargestellten Stellung wird die Antriebswelle 22 aus ihrer dargestellten Kupplungsstellung in die zurückgezogene Entkupplungsstellung verschoben, wie anhand der Figuren 2 bis 4 erläutert wird.

Fig. 1 zeigt außerdem ein zur Antriebswelle 22 koaxiales Antriebsritzel 38, welches auf der Begrenzungswand 20 drehbar gelagert ist. Das Antriebsritzel weist eine zum kreuzförmigen Querschnittsprofil des Kupplungsendes 26 komplementäre zentrale Ausnehmung auf, die den Durchtritt und die axiale Bewegung des Kupplungsendes 26 erlaubt und eine Drehkupplung zwischen dem Antriebsritzel 38 und der Antriebswelle bewirkt. Das Antriebsritzel 38 ist in herkömmlicher und deshalb nicht näher dargestellter Weise mit einem Antriebsmotor verbunden.

Die Figuren 2 und 3 zeigen jeweils die Antriebswelle 22, deren profiliertes Kupplungsende 26 durch eine in der Begrenzungswand 20 ausgebildete Durchtrittsöffnung 40 hindurchragt. Ein auf der Rückseite der Begrenzungswand 20 angeordneter Lagerbock 42 dient zur axial verschiebbaren Lagerung der Antriebswelle 22. Die Antriebswelle 22 trägt in dem Bereich, in welchem das profilierte Kupplungsende 26 in den Schaftteil der Antriebswelle übergeht, einen Flansch 44, welcher bei der Kupplungsstellung der Antriebswelle (siehe Fig. 2) gegen die Begrenzungswand 20 anliegt und so die Kupplungsstellung definiert. Zwischen dem Flansch 44 und der unteren Wand des Lagerbockes 42 ist eine Druckfeder 46 angeordnet, die die Antriebswelle 22 stets in ihre Kupplungsstellung zu schieben versucht.

Das dem Kupplungsende 26 abgewandte Ende der Antriebswelle 22 ragt über den Lagerbock 42 hinaus. Dieses Ende trägt einen Führungsblock 48 mit einer zur Achse der Antriebswelle 22 geneigten Führungsfläche 50.

Der Betätigungshebel 32 trägt einen Betätigungskeil 52, dessen Keilflächen 54 bzw. 56 mit der Führungsfläche 50 bzw. der Unterseite des Lagerbockes 42 zusammenwirken. Bei einer Verschiebung des Betätigungskeiles 52 in Richtung des Pfeiles 58 infolge einer Betätigung des Betätigungshebels 32 wird der Führungsblock 48 durch die Keilwirkung nach unten gedrückt, bis er die in Figur 3 dargestellte Stellung einnimmt. Diese Stellung entspricht der Entkupplungsstellung der Antriebswelle 22, bei welcher das Kupplungsende 26 aus der Kupplungsausnehmung 6 der Kassette 2 zurückgezogen ist.

Fig. 4 zeigt den Betätigungshebel 32 in einer mit ganzen Linien dargestellten Ruhestellung und einer strichpunktiert dargestellten Betätigungsstellung. Der Betätigungskeil 52 besteht im wesentlichen aus zwei kreisbogenförmig gebogenen, parallelen Wänden 60, 62, deren Mittelpunkt jeweils im Lager 36 liegt. Die obere und untere Kante der beiden Wände 60, 62 bilden jeweils die Keilflächen 56 bzw. 54. Die beiden Wände 60, 62 umfassen den Führungsblock 48. Der Führungsblock 48 hat an sich einen kreisförmigen Querschnitt, wie Fig. 4 erkennen läßt; im Bereich oberhalb der Führungsfläche 50 ist er jedoch jeweils so abgeflacht, daß sich die den Betätigungskeil 50 bildenden Wände 60, 62 an den Führungsblock 48 anschmiegen.

Die Antriebswelle 22 ist gegenüber dem Führungsblock 48 verdrehbar. Der Drehantrieb der Antriebswelle 22 erfolgt über das Antriebsritzel 38, wie anhand der Fig. 1 bereits erläutert wurde.

## Patentansprüche

1. Kombination einer Antriebseinrichtung für eine in das Kassetten-Aufnahmefach eines Druckers oder einer Schreibmaschine einführbare Farbbandkassette mit einer Farbbandkassette, umfassend eine innerhalb der Kassette angeordnete Transportrolle, welche mit dem Kupplungsende einer bei eingeführter Kassette zur Transportrolle koaxialen Antriebswelle formschlüssig kuppelbar ist, dadurch **gekennzeichnet,**
- daß die Antriebswelle (22) zwischen einer Kupplungsstellung und einer demgegenüber zurückversetzten Entkupplungsstellung gegen die Kraft von Federmitteln (46) axial verschiebbar angeordnet ist,
- daß am voreilenden Ende der senkrecht zur Transportrollenachse eingeführten Kassette (2) eine Nockenfläche (30) ausgebildet ist, welche bei der Einführbewegung der Kassette (2) gegen die Antriebswelle (22) anläuft und diese in ihre Entkupplungsstellung verschiebt,
- und daß der Antriebswelle (22) zusätzliche Betätigungsmittel (36) zum Verstellen der Antriebswelle (22) in ihre Entkupplungsstellung zugeordnet sind.

2. Kombination nach Anspruch 1, dadurch **gekennzeichnet,** daß die Nockenfläche als in Einschieberichtung der Kassette (2) von der Kassettenoberfläche zum Kassetteninnern hin zurückspringende Rampenfläche (30) ausgebildet ist.

3. Kombination nach Anspruch 1 oder 2, dadurch **gekennzeichnet,** daß die Kassette (2) und das Aufnahmefach (10) mit zusammenwirkenden Führungseinrichtungen (14, 16) zum Führen der Kassette (2) in Ein- und Ausschieberichtung versehen sind.

4. Kombination nach einem der Ansprüche 1 bis 3, dadurch **gekennzeichnet,** daß die Antriebswelle (22) im Bereich ihres Kupplungsendes (26) ein Querschnittsprofil aufweist, welches komplementär zu einer in der Transportrolle (4) ausgebildeten axialen Kupplungsausnehmung (6) ist.

5. Kombination nach einem der Ansprüche 3 und 4, für eine Kassette mit einem im wesentlichen rechteckigen Grundriß, dadurch **gekennzeichnet,** daß entlang der langen Seitenkanten (12) der Kassette Führungsstege (14) und an den diesen Seitenkanten (12) entsprechenden Seitenwänden (18) des Aufnahmefaches (10) Führungsnuten (16) vorgesehen sind, und daß an einer (28) der kurzen Seitenkanten eine Rampenfläche (30) angeordnet ist.

6. Kombination nach einem der Ansprüche 1 bis 5, dadurch **gekennzeichnet,** daß die Antriebswelle (22) durch eine Durchtrittsöffnung (40) in einer Begrenzungswand (20) des Aufnahmefaches (10) hindurchragt und in einem auf der Rückseite dieser Begrenzungswand (20) angeordneten Lagerbock (42) axial verschiebbar gelagert ist.

7. Kombination nach Anspruch 6, dadurch **gekennzeichnet,** daß die Antriebswelle (22) einen in der Kupplungsstellung gegen die Rückseite der Begrenzungswand (20) anliegenden Flansch (44) trägt und daß zwischen diesem Flansch (44) und einer Wand des Lagerbockes (42) eine die Antriebswelle (22) umgebende Druckfeder (46) angeordnet ist.

8. Kombination nach einem der Ansprüche 6 und 7, dadurch **gekennzeichnet,** daß an dem dem Kupplungsende (26) der Antriebswelle (22) abgewandten Teil derselben ein Betätigungshebel (32) zur axialen Verschiebung der Antriebswelle (22) angreift.

9. Kombination nach Anspruch 8, dadurch **gekennzeichnet,** daß die Antriebswelle (22) mit ihrem dem Kupplungsende (26) abgewandten Teil über den Lagerbock (42) hinausragt und daß sie an diesem Teil einen diesem gegenüber drehbaren Führungsblock (48) mit einer zur Antriebswellenachse geneigten Führungsfläche (50) trägt, und daß der Betätigungshebel (32) als quer zur Antriebswellenachse schwenkbarer, mit einem Betätigungskeil (52) zwischen die geneigte Führungsfläche (50) und eine am Lagerbock (42) ausgebildete Gegenfläche eingreifender Schwenkhebel ausgebildet ist.

10. Kombination nach einem der Ansprüche 6 bis 9, dadurch **gekennzeichnet,** daß auf der dem Aufnahmefach (10) zugewandten Seite der Begrenzungswand (20) ein zur Antriebswelle (22) koaxiales Antriebsritzel (38) gelagert ist, welches eine zum Querschnittsprofil des Kupplungsendes (26) der Antriebswelle (22) komplementäre zentrale Ausnehmung aufweist, die einen Durchtritt und eine axiale Bewegung der Antriebswelle (22) erlaubt und eine Drehkupplung zwischen Antriebsritzel (38) und Antriebswelle (22) bewirkt.

## Claims

1. A combination of a drive arrangement for a ribbon cassette, insertable in the cassette receiving compartment of a printer or typewriter, with a ribbon cassette, including a transport roll arranged inside the cassette which is mechanically drivingly couplable with the coupling end of a drive shaft which is co-axial with the transport roll when the cassette is inserted, **characterized** in that the drive shaft (22) is axially shiftable between a coupled position and a decoupled position at which it is backwardly spaced relative to the coupled position against the force of spring means (46), that a cam surface (30) is formed on the forward end of the cassette (2) which is inserted perpendicular to the transport roll axis, which cam surface, as a result of the insertion movement of the cassette (2), runs against the drive shaft (22) and shifts it into its decoupled position, and that the drive shaft (22) has additional actuating means (36) associated with it for moving the drive shaft (22) to its decoupled position.

2. A combination according to claim 1 further **characterized** in that the cam surface is formed as a ramp surface (30) which extends in the insertion direction of the cassette (2) from the cassette upper surface rearwardly to the cassette lower surface.

3. A combination according to claim 1 or 2 further **characterized** in that the cassette (2) and the receiving compartment (10) are provided with cooperating guide arrangements (14, 16) for guiding the cassette in the insertion and ejection direction.

4. A combination according to one of claims 1 to 3 further **characterized** in that the drive shaft (22) has, in the area of its coupling end (26), a cross-sectional profile which is complementary to an axially extending coupling recess (6) formed in the transport roll (4).

5. A combination according to one of claims 3 and 4 for a cassette with an essentially rectangular periphery, further **characterized** in that cassette guide ribs (14) are arranged along the longitudinal side edges (12) of the cassette and that guide grooves (16) are provided on the side walls (18) of the receiving compartment (10) corresponding to the side edges (12), and that a ramp surface (30) is arranged on one (28) of the short side edges of the cassette.

6. A combination according to one of claims 1 to 5 further **characterized** in that the drive shaft (22) extends through and beyond a passage opening (40) in one boundary wall (20) of the receiving compartment (10) and is axially shiftably supported by a bearing block (42) arranged on the rear side of the aforementioned boundary wall (20).

7. A combination according to claim 6, further **characterized** in that the drive shaft (22) carries a flange (44) which engages the rear side of the boundary wall (20) in the coupling position, and that, between the flange (44) and a wall of the bearing block (42), there is a compression spring (46) which surrounds the drive shaft (22).

8. A combination according to one of claims 6 and 7, further **characterized** in that, on the portion of the drive shaft (22) opposite from its coupling end (26), the drive shaft engages with an actuating lever (32) for axially shifting the drive shaft (22).

9. A combination according to claim 8, further **characterized** in that the drive shaft (22) projects beyond the bearing block (42) with its portion which is opposite the coupling end (26) and that the drive shaft on this portion carries a guide block (48) rotatable relative to the drive shaft and having a guide surface (50) inclined relative to the drive shaft axis, and that the actuating lever (32) is formed as a pivotal lever pivoted perpendicular to the drive shaft axis and engaging with an actuating wedge (52) between the inclined guide surface (50) and an opposite surface formed on the bearing block (42).

10. A combination according to one of claims 6 to 9, further **characterized** in that a drive pinion (38) is supported on the side of the boundary wall (20) turned toward the receiving compartment (10), said drive pinion (38) being co-axial to the drive shaft (22) and having a central recess, complementary to the cross-sectional profile of the coupling end (26) of the drive shaft (22), which permits the drive shaft (22) to pass through it and move axially and which effects a rotatable coupling between the drive pinion (38) and the drive shaft (22).

## Revendications

1. Combinaison d'un dispositif d'entraînement pour cassette de ruban encreur pouvant être introduite dans le compartiment de réception des cassettes d'une imprimante ou d'une machine à écrire, avec une cassette de ruban encreur, comprenant, disposé à l'intérieur de la cassette, un cylindre d'avancement qui peut être accouplé par encastrement de formes avec l'extrémité d'accouplement d'un arbre d'entraînement coaxial au cylindre d'avancement quand la cassette a été introduite, caractérisée en ce que,
- l'arbre d'entraînement (22) est disposé pour être déplaçable en sens axial contre la force de moyens élastiques (46) entre une position d'accouplement et une position de désaccouplement décalée en retrait par rapport à la position susdite,
- à l'extrémité avant de la cassette (2) introduite perpendiculairement à l'axe du cylindre d'avancement est formée une surface de came (30) qui, lors du mouvement d'introduction de la cassette (2), s'applique sur l'arbre d'entraînement (22) et déplace celui-ci à sa position de désaccouplement,
- des moyens d'actionnement (36) supplémentaires associés à l'arbre d'entraînement (22) sont disposés pour déplacer cet arbre d'entraînement (22) à sa position de désaccouplement.

2. combinaison selon la revendication 1, caractérisée en ce que la surface de came est conformée comme une rampe (30) en retrait, dans le sens d'introduction de la cassette (2), de la surface de la cassette vers l'intérieur de la cassette.

3. Combinaison selon la revendication 1 ou 2, caractérisée en ce que la cassette (2) et le compartiment (10) de réception des cassettes sont prévus avec des dispositifs de guidage (14, 15) coopérant pour le guidage de la cassette (2) dans le sens de l'introduction et dans le sens de la sortie.

4. Combinaison selon une quelconque des revendications 1 à 3, caractérisée en ce que l'arbre d'entraînement (22) présente dans la région de son extrémité d'accouplement (26) un profil en section droite qui est complémentaire d'un évidement d'accouplement (6) axial prévu dans le cylindre d'avancement (4).

5. Combinaison selon une quelconque des revendications 3 et 4, pour une cassette de forme essentiellement rectangulaire dans l'ensemble, caractérisée en ce que le long des bords longitudinaux (12) de la cassette sont prévues des languettes de guidage (14) et dans les parois latérales (18) du compartiment (10) de réception correspondantes à ces bords longitudinaux (12) sont prévues des rainures de guidage et dans l'un des bord transversaux plus courts est ménagée une rampe (30).

6. Combinaison selon une quelconque des revendications 1 à 5, caractérisée en ce que l'arbre d'entraînement (22) est saillant à travers une ouverture de passage (40) d'une paroi (20) limitant le compartiment de réception (10) et il est monté pour coulisser en sens axial dans un support de palier (42) disposé sur la face arrière de ladite paroi limitante (20).

7. Combinaison selon la revendication 6, caractérisée en ce que l'arbre d'entraînement (22) porte une collerette (44) s'appliquant à la position d'accouplement contre la face postérieure de la paroi limitante (20), et il est prévu entre cette collerette (44) et une paroi du support de palier (42) un ressort de compression (46) entourant l'arbre d'entraînement (22).

8. Combinaison selon une quelconque des revendications 6 et 7 caractérisée en ce que sur la partie de l'arbre d'entraînement (22) opposée à l'extrémité d'accouplement (26) de cet arbre agit un levier de manoeuvre (32) pour le déplacement axial de l'arbre d'entraînement (22).

9. combinaison selon la revendication 8, caractérisée en ce que l'arbre d'entraînement (22) est saillant hors du support de palier (42) par sa partie opposée à l'extrémité d'accouplement (26) et il porte sur cette partie un bloc de guidage (48) pouvant tourner par rapport à celle-ci et ayant une surface de guidage (50) inclinée par rapport à l'axe de l'arbre d'entraînement, et le levier de manoeuvre (32) est constitué comme un levier pivotant pouvant pivoter transversalement à l'axe de l'arbre d'entraînement, s'engageant par un coin d'actionnement (52) entre la surface de guidage (50) inclinée et une surface antagoniste prévue sur le support de palier (42).

10. Combinaison selon une quelconque des revendications 6 à 9, caractérisée en ce que la face tournée vers le compartiment de réception (10) de la paroi limitante (20) est montée coaxialement à l'arbre d'entraînement (22) un pignon d'entraînement (38) qui présente un évidement central complémentaire du profil en section droite de l'extrémité d'accouplement (26) de l'arbre d'entraînement (22), cet évidement permettant le passage et le mouvement en sens axial de l'arbre d'entraînement (22) et réalisant un accouplement en rotation entre le pignon d'entraînement (38) et l'arbre d'entraînement (22).
